# FASCICULE DE BREVET EUROPEEN

(11) **EP 4 031 288 B1**
(45) Date de publication et mention de la délivrance du brevet: **13.09.2023**
(21) Numéro de dépôt: 20785811.9
(22) Date de dépôt: 16.09.2020
(51) Int. Cl.: B05B 11/10

(54) **POMPE À PRÉCOMPRESSION HAUTE PRESSION**
HOCHDRUCK-VORVERDICHTUNGSPUMPE
HIGH-PRESSURE PRECOMPRESSION PUMP

(30) Priorité: 17.09.2019 FR 1910258
(43) Date de publication de la demande: 27.07.2022
(73) Titulaire: APTAR France SAS, 27110 Le Neubourg (FR)
(72) Inventeur: PETIT, Ludovic, 27110 Vitot (FR)
(74) Mandataire: CAPRI
(86) Numéro de dépôt international: PCT/FR2020/051596
(87) Numéro de publication internationale: WO 2021/053291

(56) Documents cités:
- DE-T2- 69 205 185
- FR-A2- 2 260 391
- FR-A2- 2 320 788
- FR-A5- 2 165 571

## Description

La présente invention concerne une pompe pour distribuer des quantités dosées de produit fluide. Plus particulièrement, la pompe est une pompe à précompression dans laquelle la distribution du produit fluide est réalisée à une pression élevée d'au moins 15 bars.

Les documents WO2014125216, WO0102100, WO8704373 et EP0265270 divulguent des pompes dans lesquelles la distribution du produit fluide est indépendante de la vitesse et/ou force d'actionnement de l'utilisateur. Lors de l'actionnement de la pompe, un ressort est comprimé sous l'effet de la pression créée à l'intérieur de la chambre de pompe, ledit ressort étant libéré en fin d'actionnement après ouverture d'un clapet de sortie, de sorte que la dose de produit contenue dans la chambre de pompe est expulsée par ledit ressort, indépendamment de la vitesse d'actionnement de l'utilisateur. Typiquement, ces pompes délivrent une pression d'environ 6-7 bars.

Un inconvénient des pompes de ce type est la possible présence d'une goutte résiduelle de produit qui reste dans le canal d'expulsion de la pompe et/ou à proximité de celui-ci après chaque actionnement. Ce volume de liquide, même très faible, est susceptible d'altérer une éventuelle buse de pulvérisation montée sur la pompe, par exemple en bouchant partiellement le ou les trous de ladite buse de pulvérisation pendant le temps de stockage entre deux actionnements. Ce risque est accru lorsque la buse de pulvérisation comporte une pluralité de micro trous.

Les documents DE69205185, FR2320788, FR2260391 et FR2165571 décrivent des pompes de l'état de la technique. Aucune de ces pompes ne réalise la distribution du produit fluide à une pression élevée d'au moins 15 bars.

La présente invention a pour but de fournir une pompe qui ne reproduit pas les inconvénients susmentionnés.

La présente invention a notamment pour but de fournir une pompe dans laquelle il ne reste pas de goutte résiduelle à la sortie de la pompe après chaque actionnement.

La présente invention a aussi pour but de fournir une pompe qui délivre le produit fluide à une pression supérieure comparée aux pompes traditionnelles.

La présente invention a également pour but de fournir une telle pompe qui soit simple et facile à fabriquer et à assembler, et fiable dans son utilisation.

La présente invention a également pour but de fournir une telle pompe qui assure une distribution totale et reproductible du contenu de la chambre de pompe à chaque actionnement, indépendamment de la vitesse d'actionnement de l'utilisateur.

La présente invention a donc pour objet une pompe de distribution de produit fluide, comportant un piston solidaire d'une tige d'actionnement et coulissant dans un corps de pompe comprenant une chambre de pompe définie entre un clapet d'entrée et un clapet de sortie, ledit clapet de sortie comportant un élément de clapet de sortie coulissant lors de l'actionnement de manière étanche dans la chambre de pompe, ladite chambre de pompe comportant des moyens de passage de telle sorte que, en fin d'actionnement de la pompe, ledit élément de clapet de sortie coopère de manière non étanche avec lesdits moyens de passage pour ouvrir ledit clapet de sortie pour permettre l'expulsion du produit contenu dans la chambre de pompe, ledit clapet d'entrée comportant un élément de clapet d'entrée coulissant après fermeture du clapet d'entrée dans un manchon du corps de pompe, ledit manchon ayant un diamètre réduit et contenant un ressort s'appuyant d'une part sur ledit élément de clapet d'entrée et d'autre part sur un fond dudit manchon, ledit ressort, outre l'expulsion du produit, ramenant aussi le piston dans sa position de repos, ledit élément de clapet de sortie étant formé par une pièce séparée qui vient s'insérer de manière mobile dans ledit piston, avec interposition d'un second ressort, la force exercée par ledit second ressort étant supérieure à la force exercée par ledit ressort en position de repos, et inférieure à la force exercée par ledit ressort en position actionnée.

Avantageusement, un manchon est inséré dans ledit corps de pompe pour renforcer la paroi latérale de ladite chambre de pompe.

Avantageusement, ledit manchon comporte un épaulement définissant lesdits moyens de passage dudit clapet de sortie.

Avantageusement, lorsque le piston est revenu dans sa position de repos après un actionnement, ledit second ressort se détend et déplace ledit élément de clapet de sortie axialement vers le bas par rapport audit piston, générant une dépression qui aspire le liquide résiduel qui reste dans et/ou à proximité de ladite tige d'actionnement après chaque actionnement.

Avantageusement, ledit manchon du corps de pompe dans lequel coulisse ledit élément de clapet d'entrée comporte des nervures externes de renforcement.

Avantageusement, ledit produit fluide est distribué à une pression d'au moins 15 bars.

La présente invention a aussi pour objet un dispositif de distribution de produit fluide comportant une pompe telle que décrite ci-dessus.

Ces caractéristiques et avantages et d'autres de la présente invention apparaîtront plus clairement à partir de la description détaillée suivante, faite en référence aux dessins joints donnés à titre d'exemples non-limitatifs, sur lesquels :
la figure 1 est une vue schématique en section transversale d'une pompe selon un mode de réalisation avantageux, en position de repos,
la figure 2 est une vue similaire à celle de la figure 1, en position actionnée, et
la figure 3 est une vue de détail agrandie d'une partie de la figure 2.

Dans la description ci-après, les termes "haut" et "bas" se réfèrent à la position droite de la pompe représentée sur les figures. Les termes "axial", "latéral" et "radial" se réfèrent à l'axe central longitudinal de la pompe.

La pompe selon l'invention comporte un corps de pompe 3 dans lequel coulisse un piston 1 solidaire d'une tige d'actionnement 2 sur laquelle l'utilisateur appuie pour actionner la pompe. Le piston 1 coulisse dans une chambre de pompe 5 définie dans le corps de pompe 3 entre un clapet d'entrée 11 et un clapet de sortie 12. Une bague de fixation 4, par exemple sertissable, vissable ou encliquetable, permet de fixer la pompe sur un réservoir.

Le clapet d'entrée 11, ouvert en position de repos de la pompe, comme visible sur la figure 1, est formé par un élément de clapet d'entrée 10 déplaçable dans le corps de pompe 3 pendant l'actionnement de la pompe. Ledit élément de clapet d'entrée 10 coopère de manière étanche dès le début de l'actionnement de la pompe avec un manchon 9 du corps de pompe 3 pour fermer le clapet d'entrée 11. Un ressort 20 s'appuie d'une part sur l'élément de clapet d'entrée 10 et d'autre part sur le fond dudit manchon 9.

Le clapet de sortie 12 comporte un élément de clapet de sortie 39 réalisé de telle sorte que, lors de l'actionnement de la pompe, il n'est ouvert qu'en fin d'actionnement de la pompe pour permettre l'expulsion du produit contenu dans la chambre de pompe. Cette ouverture est réalisée, au niveau de moyens de passage 40 formés au niveau d'un épaulement interne radial de la chambre de pompe 5. L'objectif desdits moyens de passage 40 est de former au moins un passage de fluide lorsque l'élément de clapet de sortie 39, qui pendant toute la course d'actionnement de la pompe coopère de manière étanche avec la chambre de pompe 5, vient en fin de course d'actionnement au niveau desdits moyens de passage 40.

Ainsi, l'expulsion du produit contenu dans la chambre de pompe 5 est réalisée indépendamment de la vitesse d'actionnement exercée par l'utilisateur. Pour ce faire, l'élément de clapet d'entrée 10 coopère avec le ressort 20 qui, lors de l'actionnement de la pompe, est comprimé par le déplacement de l'élément de clapet d'entrée 10 sous l'effet de la pression créée dans la chambre de pompe. En fin de course d'actionnement de la pompe, lorsque le clapet de sortie 12 est ouvert, ledit ressort comprimé 20 va être brusquement libéré, de sorte que le produit contenu dans la chambre de pompe est expulsé par l'intermédiaire dudit ressort. Avantageusement, ledit ressort 20 du clapet d'entrée 11 agit aussi en tant que ressort de rappel de la pompe, ramenant ainsi le piston 1 dans sa position de repos après expulsion du produit.

La paroi latérale de la chambre de pompe 5 peut être renforcée par l'insertion d'un manchon 50 dans le corps de pompe 3. Ce manchon 50 peut être solidaire, par exemple d'une pièce, avec la bague de fixation 4. Ce manchon 50 forme ainsi une double paroi dans la chambre de pompe 5, ce qui permet d'éviter une déformation de la paroi latérale interne de la chambre de pompe 5 à cause de la forte pression créée par la pompe lors de l'actionnement. Ce manchon 50 comporte avantageusement l'épaulement radial formant moyens de passage 40 qui définit le clapet de sortie. Avantageusement, pour éviter toutes fuites entre le manchon 50 et le corps de pompe 3, on peut prévoir une soudure étanche 55, par exemple par ultrasons, de préférence entre deux brides radiales respectivement dudit corps de pompe 3 et de ladite bague de fixation 4 qui incorpore le manchon 50.

De même, le manchon 9, qui coopère avec l'élément de clapet d'entrée 10, prolonge axialement le corps de pompe 3 vers le bas dans l'orientation des figures et contient ledit élément de clapet d'entrée 10 et ledit ressort 20. Le manchon 9 a un diamètre réduit par rapport au corps de pompe 3. Il comporte avantageusement des nervures de renforcements externes 90. Cette mise en oeuvre du manchon 9 permet de diminuer ses dimensions radiales. Ainsi par exemple, le manchon 9 de la pompe pourrait avoir un diamètre inférieur à 4,2 mm, avantageusement inférieur à 4 mm, de préférence 3,9 mm.

La pompe améliore donc sensiblement les capacités d'étanchéité des différentes pièces étanches, à savoir le piston 1, l'élément de clapet de sortie 39 et l'élément de clapet d'entrée 10.

Ainsi, il devient possible d'utiliser un ressort ayant une force supérieure, typiquement au moins 20 N, avantageusement 25 N.

Avec un diamètre interne du manchon 9 de 3,9 mm, soit une surface de 12 mm², et un ressort de 20 N, on arrive à une pression P d'environ 16,5 bars. Avec un ressort de 25 N, la pression monte à environ 21 bars.

Ainsi, la présente invention permet de fournir une pompe à précompression capable de distribuer le produit fluide à une pression d'au moins 15 bars, avantageusement environ 20 bars, ce qui est bien supérieur aux pompes traditionnelles et même supérieur aux valves fonctionnant avec un gaz propulseur.

L'effort d'actionnement d'une telle pompe avec un ressort à 25 N et la surface S de 12 mm² est inférieur à 60 N, avantageusement d'environ 50 N, ce qui reste acceptable.

Une telle pompe est notamment adaptée pour être associée à une buse de pulvérisation comportant une pluralité de micro-trous, notamment avec un diamètre de trou inférieur à 5 µm, voire inférieur à 2µm.

Selon l'invention, l'élément de clapet de sortie 39 est formé par une pièce séparée qui vient s'insérer de manière mobile dans le piston 1, avec interposition d'un second ressort 60.

Ce second ressort 60 exerce, en position de repos représentée sur la figure 1, une force supérieure à celle du ressort 20, de sorte que dans cette position de repos, le second ressort 60 sollicite l'élément de clapet de sortie 39 axialement vers le bas, en éloignement dudit piston 1.

Lors de l'actionnement, le ressort 20 est comprimé, de sorte qu'en position actionnée, représentée sur les figures 2 et 3, le second ressort 60 est comprimé et l'élément de clapet de sortie 39 s'est axialement inséré davantage dans le piston 1.

Après l'actionnement, lorsque le piston 1 est revenu dans sa position de repos, le second ressort 60 peut à nouveau se détendre, ce qui déplace l'élément de clapet de sortie 39 axialement vers le bas par rapport audit piston 1, générant une dépression qui aspire le liquide résiduel qui reste dans et/ou à proximité de la tige d'actionnement 2 après chaque actionnement.

La présente invention permet donc de ré-aspirer après chaque actionnement cette petite quantité de fluide résiduelle, empêchant ainsi tout risque de bouchage, partiel ou total, d'une buse de pulvérisation disposée en aval de la tige d'actionnement 2.

Le fonctionnement de la pompe sera expliqué ci-après.

La position de repos est visible sur la figure 1, avec le clapet d'entrée 11 ouvert et le clapet de sortie 12 fermé.

Le second ressort 60 est détendu, étant donné que sa force est supérieure dans cette position de repos à celle du ressort 20.

Dans cette position de repos, l'élément de clapet de sortie 39 est poussé axialement vers le bas par le second ressort 60 pour venir en contact avec l'élément de clapet d'entrée 10 qui s'appuie sur le ressort 20.

En début d'actionnement, la tige d'actionnement 2 est poussée vers le bas, ce qui déplace le piston 1, le second ressort 60, l'élément de clapet de sortie 39 et l'élément de clapet d'entrée 10 également vers le bas par rapport au corps de pompe 3. Le clapet d'entrée 11 se ferme, par coopération étanche entre les lèvres de l'élément de clapet d'entrée 10 et la surface cylindrique interne du manchon 9, alors que le clapet de sortie 12 reste fermé. Le ressort 20 se comprime alors sous l'effet de l'élément de clapet d'entrée 10 qui coulisse dans le manchon 9. Le manchon 9 ayant un diamètre réduit par rapport au manchon 50 disposé dans le corps de pompe 3, et le fluide contenu dans la chambre de pompe 5 étant incompressible, cette compression du ressort 20 se produit relativement aisément, malgré la force élevée dudit ressort 20.

Lorsque la force du ressort 20 comprimé devient supérieure à celle du second ressort 60, ce dernier va se comprimer et permettre un léger déplacement de l'élément de clapet de sortie 39 axialement vers le haut par rapport au piston 1.

Lorsqu'on approche de la fin d'actionnement, l'élément de clapet de sortie 39 approche de l'épaulement 40 du clapet de sortie, pour ouvrir celui-ci.

La figure 2 illustre la position actionnée, avec le clapet de sortie ouvert et donc le contenu de la chambre de pompe 5 qui est expulsé sous l'effet du ressort 20 qui se détend. Le produit fluide est alors expulsé avec une pression d'au moins 15 bars, avantageusement d'au moins 20 bars.

Lorsque l'utilisateur relâche la pression sur la tige d'actionnement 2 de la pompe, le ressort 20 ramène le piston 1 dans sa position de repos.

Lorsque la force du ressort 20 en cours de décompression devient à nouveau inférieure à celle du second ressort 60, ce dernier va se décomprimer et provoquer un léger déplacement de l'élément de clapet de sortie 39 axialement vers le bas par rapport au piston 1. Ceci va générer une dépression dans la tige d'actionnement 2 et aspirer le petit volume de liquide ou fluide résiduel qui demeure dans et/ou à proximité de ladite tige d'actionnement après chaque actionnement.

Bien entendu, l'invention n'est pas limitée à l'exemple de réalisation représenté sur les dessins, et la portée de l'invention est au contraire définie par les revendications annexées.

## Revendications

1. Pompe de distribution de produit fluide, comportant un piston (1) solidaire d'une tige d'actionnement (2) et coulissant dans un corps de pompe (3) comprenant une chambre de pompe (5) définie entre un clapet d'entrée (11) et un clapet de sortie (12), ledit clapet de sortie (12) comportant un élément de clapet de sortie (39) coulissant lors de l'actionnement de manière étanche dans la chambre de pompe (5), ladite chambre de pompe (5) comportant des moyens de passage (40) de telle sorte que, en fin d'actionnement de la pompe, ledit élément de clapet de sortie (39) coopère de manière non étanche avec lesdits moyens de passage (40) pour ouvrir ledit clapet de sortie (12) pour permettre l'expulsion du produit contenu dans la chambre de pompe, ledit clapet d'entrée (11) comportant un élément de clapet d'entrée (10) coulissant après fermeture du clapet d'entrée (11) dans un manchon (9) du corps de pompe (3), ledit manchon (9) du corps de pompe ayant un diamètre réduit et contenant un ressort (20) s'appuyant d'une part sur ledit élément de clapet d'entrée (10) et d'autre part sur un fond dudit manchon (9) du corps de pompe, ledit ressort (20), outre l'expulsion du produit, ramenant aussi le piston (1) dans sa position de repos, ledit élément de clapet de sortie (39) est formé par une pièce séparée qui vient s'insérer de manière mobile dans ledit piston (1), avec interposition d'un second ressort (60), la force exercée par ledit second ressort (60) étant supérieure à la force exercée par ledit ressort (20) en position de repos, et inférieure à la force exercée par ledit ressort (20) en position actionnée.

2. Pompe selon la revendication 1, dans laquelle un manchon de renforcement (50) est inséré dans ledit corps de pompe (3) pour renforcer la paroi latérale de ladite chambre de pompe (5).

3. Pompe selon la revendication 2, dans laquelle ledit manchon de renforcement (50) comporte un épaulement définissant lesdits moyens de passage (40) dudit clapet de sortie (12).

4. Pompe selon l'une quelconque des revendications précédentes, dans laquelle, lorsque le piston (1) est revenu dans sa position de repos après un actionnement, ledit second ressort (60) se détend et déplace ledit élément de clapet de sortie (39) axialement vers le bas par rapport audit piston (1), générant une dépression qui aspire le liquide résiduel qui reste dans et/ou à proximité de ladite tige d'actionnement (2) après chaque actionnement.

5. Pompe selon l'une quelconque des revendications précédentes, dans laquelle ledit manchon (9) du corps de pompe (3) dans lequel coulisse ledit élément de clapet d'entrée (10) comporte des nervures externes de renforcement (90).

6. Pompe selon l'une quelconque des revendications précédentes, dans laquelle ledit produit fluide est distribué à une pression d'au moins 15 bars.

7. Dispositif de distribution de produit fluide, **caractérisé en ce qu'**il comporte une pompe selon l'une quelconque des revendications précédentes.

## Patentansprüche

1. Pumpe zur Abgabe eines Fluidprodukts, die einen Kolben (1) aufweist, der mit einem Betätigungsstift (2) fest verbunden ist und in einem Pumpenkörper (3) gleitet, der eine Pumpenkammer (5) umfasst, die zwischen einem Einlassventil (11) und einem Auslassventil (12) definiert ist, wobei das Auslassventil (12) ein Auslassventilelement (39) aufweist, das bei der Betätigung dichtend in der Pumpenkammer (5) gleitet, wobei die Pumpenkammer (5) Durchgangsmittel (40) aufweist, so dass am Betätigungsende der Pumpe das Auslassventilelement (39) nicht dichtend mit den Durchgangsmitteln (40) zusammenwirkt, um das Auslassventil (12) zu öffnen, um den Ausstoß des Produkts zu ermöglichen, das in der Pumpenkammer enthalten ist, wobei das Einlassventil (11) ein Einlassventilelement (10) aufweist, das nach Schließung des Einlassventils (11) in einer Hülse (9) des Pumpenkörpers (3) gleitet, wobei die Hülse (9) des Pumpenkörpers einen verringerten Durchmesser aufweist und eine Feder (20) enthält, die einerseits auf dem Einlassventilelement (10) und andererseits auf einem Boden der Hülse (9) des Pumpenkörpers aufliegt, wobei die Feder (20) abgesehen vom Ausstoß des Produkts auch den Kolben (1) in seine Ruheposition zurückbringt, wobei das Auslassventilelement (39) von einem separaten Teil gebildet ist, das unter Zwischenschaltung einer zweiten Feder (60) beweglich in den Kolben (1) eingefügt wird, wobei die Kraft, die von der zweiten Feder (60) ausgeübt wird, größer als die Kraft ist, die von der Feder (20) in Ruheposition ausgeübt wird, und kleiner als die Kraft ist, die von der Feder (20) in betätigter Position ausgeübt wird.

2. Pumpe nach Anspruch 1, wobei eine Verstärkungshülse (50) in den Pumpenkörper (3) eingefügt ist, um die Seitenwand der Pumpenkammer (5) zu verstärken.

3. Pumpe nach Anspruch 2, wobei die Verstärkungshülse (50) einen Absatz aufweist, der die Durchgangsmittel (40) des Auslassventils (12) definiert.

4. Pumpe nach einem der vorhergehenden Ansprüche, wobei, wenn der Kolben (1) nach einer Betätigung in seine Ruheposition zurückgekehrt ist, sich die zweite Feder (60) entspannt und das Auslassventilelement (39) im Verhältnis zum Kolben (1) axial nach unten bewegt, wobei ein Unterdruck erzeugt wird, der die restliche Flüssigkeit ansaugt, die nach jeder Betätigung in dem Betätigungsstift (2) und/oder in dessen Nähe verbleibt.

5. Pumpe nach einem der vorhergehenden Ansprüche, wobei die Hülse (9) des Pumpenkörpers (3), in der das Einlassventilelement (10) gleitet, äußere Verstärkungsrippen (90) aufweist.

6. Pumpe nach einem der vorhergehenden Ansprüche, wobei das Fluidprodukt bei einem Druck von wenigstens 15 bar abgegeben wird.

7. Vorrichtung zur Abgabe eines Fluidprodukts, **dadurch gekennzeichnet, dass** sie eine Pumpe nach einem der vorhergehenden Ansprüche aufweist.

## Claims

1. A pump for dispensing a fluid product comprising a piston (1) secured to an actuating stem (2) and which slides in a pump body (3) having a pump chamber (5) defined between an inlet valve (11) and an outlet valve (12), said outlet valve (12) comprising an outlet valve element (398) sliding during actuation in a sealed manner in the pump chamber (5), said pump chamber (5) comprising passage means (40) such that, at the end of actuation of the pump, said outlet valve element (39) co-operates in a non-sealed manner with said passage means (40) in order to open said outlet valve (12) to allow the expulsion of the product contained in the pump chamber, said inlet valve (11) comprising an inlet valve element (10) which slides after closure of the inlet valve (11) in a sleeve (9) of the pump body (3), said sleeve (9) of the pump body having a reduced diameter and containing a spring (20) pressing firstly on said inlet valve element (10) and secondly on a bottom of said sleeve (9) of the pump body, said spring (20), in addition expelling the product, also returning the piston (1) into its rest position, said outlet valve element (39) is formed by a separate part which is inserted movably in said piston (1), with the interposition of a second spring (60), the force exerted by said second spring (60) being greater than the force exerted by said spring (20) in position at rest, and less than the force exerted by said spring (20) in the actuated position.

2. The pump according to claim 1, wherein a reinforcing sleeve (50) is inserted into said pump body (3) to reinforce the side wall of said pump chamber (5).

3. The pump according to claim 2, wherein said reinforcing sleeve (50) includes a shoulder defining said passage means (40) of said outlet valve (12).

4. The pump according to any preceding claim, wherein, when the piston (1) is returned to its rest position after actuation, said second spring (60) expands and moves said outlet valve element (39) axially downwards relative to said piston (1), generating a vacuum that draws the residual liquid that remains in and/or near said actuating stem (2) after each actuation.

5. The pump according to any preceding claim, wherein said sleeve (9) of the pump body (3) in which said inlet valve element (10) slides includes external reinforcing ridges (90).

6. The pump according to any preceding claim, wherein said fluid is dispensed at a pressure of at least 15 bar.

7. A product fluid product dispensing device, **characterized in that** it includes a pump according to any one of preceding claims.
